# EUROPÄISCHE PATENTSCHRIFT

(11) **EP 4 208 382 B1**
(45) Veröffentlichungstag und Bekanntmachung des Hinweises auf die Patenterteilung: **16.07.2025**
(21) Anmeldenummer: 21773001.9
(22) Anmeldetag: 31.08.2021
(51) Int. Cl.: B61K 9/08, B61L 23/04

(54) **VERFAHREN ZUM BETRIEB EINES SCHIENENFAHRZEUGS SOWIE SCHIENENFAHRZEUG**
METHOD FOR OPERATING A RAIL VEHICLE, AND RAIL VEHICLE
PROCÉDÉ POUR FAIRE FONCTIONNER UN VÉHICULE FERROVIAIRE ET VÉHICULE FERROVIAIRE

(30) Priorität: 03.09.2020 DE 102020211117
(43) Veröffentlichungstag der Anmeldung: 12.07.2023
(73) Patentinhaber: Bombardier Transportation GmbH, 10785 Berlin (DE)
(72) Erfinder: MAZZONE, Andrea, 8008 Zürich (CH)
(74) Vertreter: Ramrath, Lukas
(86) Internationale Anmeldenummer: PCT/EP2021/074038
(87) Internationale Veröffentlichungsnummer: WO 2022/049079

(56) Entgegenhaltungen:
- EP-A1- 3 528 009
- WO-A1-2015/099463
- CN-A- 109 489 584
- DE-A1- 19 940 350
- DE-C1- 4 238 034
- JP-A- 2015 014 490
- US-A1- 2015 145 962

## Beschreibung

Die Erfindung betrifft ein Verfahren zum Betrieb eines Schienenfahrzeugs sowie ein Schienenfahrzeug. Weiter beschrieben wird ein Verfahren zur Detektion einer Tunneleinfahrt oder einer Tunnelausfahrt eines Schienenfahrzeugs.

Fährt ein Schienenfahrzeug bei seiner Fahrt in einen Tunnel ein oder aus einem Tunnel heraus, führt dies zu einer in der Regel sehr schnellen Änderung von Umgebungsparametern, z.B. einer Lufttemperatur, einer Luftfeuchtigkeit und eines Umgebungsdrucks. So kann insbesondere eine Druckänderung auftreten, wenn das Schienenfahrzeug auf die im Tunnel angeordnete Luft auftritt. Die Intensität dieser Änderungen hängt von einer Geschwindigkeit des Schienenfahrzeugs ab.

Diese Änderungen können sich auf die Funktionsweise von Systemen im Schienenfahrzeug auswirken. Auch können sich solche Änderungen auf den von einem Fahrzeuginsassen empfundenen Fahrkomfort auswirken. So ist beispielsweise die Druckwelle, die von einem Fahrzeuginsassen empfunden oder sogar gehört wird, wenn der Zug in einen Tunnel einfährt, unter Umständen unangenehm.

Weiter kann sich die Änderung auch auf einen Stromabnehmer des Schienenfahrzeugs auswirken, insbesondere auf den zwischen dem Stromabnehmer und einer Oberleitung hergestellten Kontakt. So kann der Stromabnehmer aufgrund der Druckänderung den Kontakt verlieren. Dies wiederum kann zu unerwünschten Lichtbögen führen.

Um die Auswirkungen von den Änderungen der Umgebungsparameter, insbesondere von Druckänderungen, zu reduzieren, ist es bekannt, Schienenfahrzeuge druckdicht auszubilden oder in einen druckdichten Zustand zu versetzen. So können z.B. Klimatisierungssysteme des Schienenfahrzeugs mit Ventilen ausgestattet sein, die Lufteinlässe verschließen, wenn die Druckwelle auf das Schienenfahrzeug trifft.

Aus dem Stand der Technik bekannt ist die EP 3 528 009 A1, die ein System und eine Methode zur Erkennung eines Tunnels für Kraftfahrzeuge offenbart. Die Druckschrift beschreibt, dass die Detektion eines Tunnels durch ein Detektionssystem umfassend Kameras im Fahrzeug bekannt ist. Die Lehre dieser Druckschrift bezieht sich aber auf die Detektion des Tunnels, wenn sich das Fahrzeug bereits im Tunnel befindet. Eine Detektion des Tunnels außerhalb des Tunnels ist durch die Druckschrift nicht offenbart.

Die US 2015/145962 A1 offenbart ein System zur Überwachung einer Eisenbahn durch Synchronisierung der dynamischen Eigenschaften eines Zuges, der sich entlang der Gleise bewegt, und von Daten zur Überwachung von Eisenbahnanlagen mit einem vorbestimmten Bewegungsabstand, und insbesondere ein System zur Überwachung einer Eisenbahnanlage, wobei wiederholt Daten gesammelt und verarbeitet werden, die durch die Messung einer Schiene, einer Straßenbahnlinie oder einer Tunnelstruktur unter Verwendung einer Überwachungsvorrichtung erhalten werden, die einen auf einem Zug installierten Lasergenerator, eine Kamera zur Gewinnung dreidimensionaler (3D) Koordinaten und eine Messvorrichtung zur Messung von Vibrationen eines Zuges umfasst.

Die WO 2015/099463 A1 offenbart eine Vorrichtung zur Unterstützung des Fahrens eines Fahrzeugs und ein Fahrzeug mit dieser Vorrichtung.

Die DE 199 40 350 A1 offenbart ein Verfahren zur Überwachung des Fahrdrahtes einer Fahrtstrecke für elektrisch antreibbare Schienenfahrzeuge.

Die DE 42 38 034 C1 offenbart ein Verfahren zum inspektierenden, berührungslosen Abtasten der unmittelbaren Umgebung einer Gleisstrecke hinsichtlich bestimmter Messkriterien, beispielsweise optisches Bild, 3-dimensionale Profilierung, Thermographie etc., bei dem während einer kontinuierlichen Messfahrt eines Messfahrzeuges längs der Gleisstrecke senkrecht hierzu ein radial umlaufender Messstrahl ausgesendet wird und die reflektierten Signale dieses Messstrahls im Bereich des Senders und/oder von der Umgebung emittierte Signale empfangen, verarbeitet und gespeichert werden.

Es stellt sich das technische Problem, ein Verfahren zum Betrieb eines Schienenfahrzeugs sowie ein Schienenfahrzeug zu schaffen, die eine zuverlässige und frühzeitige Detektion ermöglichen und somit eine Betriebssicherheit und/oder einen verbesserten Fahrkomfort ermöglichen.

Die Lösung des technischen Problems ergibt sich durch die Gegenstände mit den Merkmalen der unabhängigen Ansprüche. Weitere vorteilhafte Ausgestaltungen der Erfindung ergeben sich aus den Unteransprüchen,
Vorgeschlagen wird ein Verfahren zum Betrieb eines Schienenfahrzeugs. Das Verfahren kann eine Detektion einer Tunneleinfahrt oder einer Tunnelausfahrt eines Schienenfahrzeugs umfassen.

Beschrieben wird ein Verfahren zur Detektion einer Tunneleinfahrt oder einer Tunnelausfahrt eines Schienenfahrzeugs. Ein Tunnel kann hierbei ein unterirdisches Bauwerk bezeichnen, das z.B. die Unterquerung von Hindernissen wie Bergen, Gewässern oder anderen Verkehrswegen ermöglicht.

In dem Verfahren erfolgt ein Abbilden eines räumlichen Bereichs in Fahrtrichtung vor dem Schienenfahrzeug in mindestens ein Abbild. Diese Abbildung wird durch mindestens eine Bilderfassungseinrichtung erzeugt. Die Bilderfassungseinrichtung kann eine Bilderfassungseinrichtung des Schienenfahrzeugs sein und somit beispielsweise in oder am Schienenfahrzeug angeordnet sein.

Eine Bilderfassungseinrichtung kann eine Kamera, insbesondere eine CCD- oder CMOS-Kamera sein. Selbstverständlich sind auch andere Ausführungsformen einer Bilderfassungseinrichtung vorstellbar, die in exemplarischen Ausführungsformen nachfolgend noch näher erläutert werden. So kann eine Bilderfassungseinrichtung eine Schwarz-Weiß-Kamera, eine Kamera zur Erzeugung von Tiefenbildern, eine Infrarotkamera, insbesondere eine Kurzwelleninfrarotkamera, ein Lidar-Sensor oder ein Radarsensor zur Erzeugung von zwei- oder dreidimensionalen Abbildern sein.

Die Bilderfassungseinrichtung ist hierbei derart in/an dem Schienenfahrzeug angeordnet, dass ein Erfassungsbereich den räumlichen Bereich in Fahrtrichtung vor dem Schienenfahrzeug umfasst.

Die mindestens eine Bilderfassungseinrichtung kann Teil einer Sensormenge sein, die genau eine oder aber mehr als eine Bilderfassungseinrichtung umfasst. Umfasst die Sensormenge mehr als eine Bilderfassungseinrichtung, so kann der räumliche Bereich durch ausgewählte, aber nicht alle, oder aber alle Bilderfassungseinrichtungen der Sensormenge abgebildet werden. Hierbei können dann mehrere Abbilder erzeugt werden.

Hierbei bezeichnet eine Bilderfassungseinrichtung im Sinne dieser Erfindung eine Einrichtung bzw. einen Sensor, der eine zweidimensionale oder dreidimensionale Repräsentation einer Umgebung erzeugt, wobei diese Repräsentation ein Abbild bezeichnet. Insbesondere können in einem durch die Bilderfassungseinrichtung erzeugten Abbild Informationen über Objekte in dem Erfassungsbereich der Bilderfassungseinrichtung kodiert sein, insbesondere topografische Informationen bzw. Informationen über eine Form und/oder eine Größe solcher Objekte. Mit anderen Worten wird durch die Bilderfassungseinrichtung ein Abbild von Objekten in dem Erfassungsbereich der Bilderfassungseinrichtung erzeugt.

Ein Abbild kann ein zweidimensionales Abbild sein. Wie nachfolgend noch näher erläutert, kann durch eine oder mehrere Bilderfassungseinrichtungen auch ein drei- oder ein vierdimensionales Abbild erzeugt werden.

Erfindungsgemäß wird durch die Auswertung des mindestens einen Abbilds das Vorhandensein einer Tunneleinfahrt oder einer Tunnelausfahrt zeitlich vor der Einfahrt des Schienenfahrzeugs in den Tunnel oder zeitlich vor der Ausfahrt des Schienenfahrzeugs aus dem Tunnel detektiert.

Fährt also das Schienenfahrzeug, so kann während der Fahrt zeitlich vor der Einfahrt in den Tunnel ein Abbild erzeugt werden, wobei die Tunneleinfahrt in dem Abbild abgebildet ist. Zur Detektion der Tunneleinfahrt oder der Tunnelausfahrt in einem solchen Abbild können dem Fachmann bekannte Verfahren der Bildverarbeitung und -auswertung genutzt werden. Solche Verfahren können z.B. Segmentierungsverfahren, Mustererkennungsverfahren, Filterverfahren und weitere Verfahren zur Verarbeitung oder eine Kombination mehrerer solcher Verfahren umfassen. Beispielsweise kann durch die Auswertung des mindestens einen Abbilds ein Ausgangssignal erzeugt werden, welches ein Vorhandensein der Tunneleinfahrt oder der Tunnelausfahrt repräsentiert. Wird kein Vorhandensein einer Tunneleinfahrt oder -ausfahrt in dem mindestens einen Abbild detektiert, so kann kein Ausgangssignal oder ein Ausgangssignal erzeugt werden, welches das fehlende Vorhandensein repräsentiert.

Dieses Ausgangssignal kann dann genutzt werden, um - wie nachfolgend noch näher erläutert - (Schienenfahrzeug)-Systeme zu steuern.

Es hat sich hierbei herausgestellt, dass die Auswertung von Bilddaten eine besonders zuverlässige und frühzeitige Detektion einer Tunneleinfahrt oder einer Tunnelausfahrt zeitlich vor dem Zeitpunkt ermöglicht, zu dem das Schienenfahrzeug in den Tunnel einfährt bzw. aus diesem Tunnel ausfährt. Somit wird also in vorteilhafter Weise eine solche zuverlässige Detektion ermöglicht. Diese zuverlässige Detektion wiederum ermöglicht in vorteilhafter Weise eine verbesserte, insbesondere vorbereitende, Steuerung von Systemen des Schienenfahrzeugs, wodurch wiederum ein Fahrkomfort und/oder eine Betriebssicherheit des Schienenfahrzeugs in vorteilhafter Weise verbessert werden kann.

In einer weiteren Ausführungsform wird - zusätzlich zur Detektion des Vorhandenseins einer Tunneleinfahrt oder -ausfahrt - eine aktuelle Distanz zwischen dem Schienenfahrzeug und der Tunneleinfahrt oder der Tunnelausfahrt bestimmt. Diese Distanz kann ebenfalls durch Auswertung des mindestens einen Abbilds bestimmt werden. Auch hierzu kann der Fachmann geeignete Verfahren der Bildverarbeitung und -auswertung anwenden. Die Distanz kann jedoch nur dann bestimmt werden, falls das Vorhandensein einer Tunneleinfahrt oder einer Tunnelausfahrt detektiert wurde. So kann die Distanzbestimmung beispielsweise begonnen werden, wenn ein entsprechendes Ausgangssignal bei oder nach der Auswertung des mindestens einen Abbilds erzeugt wurde. In diesem Fall kann das Ausgangssignal ein Startsignal für die Distanzbestimmung sein.

Wird kein Vorhandensein einer Tunneleinfahrt oder -ausfahrt detektiert, so erfolgt keine Distanzbestimmung bzw. wird diese nicht gestartet.

Es ist auch vorstellbar, dass die Distanzbestimmung in einer von der Auswertung des mindestens einen Abbilds verschiedenen Weise erfolgt. Dies kann insbesondere bedeuten, dass die Distanzbestimmung ohne Auswertung des Abbilds durchgeführt wird.

In diesem Fall kann beispielsweise eine Einrichtung zur Distanzbestimmung genutzt werden, die zur Bestimmung der Distanz nicht das mindestens eine Abbild der Bilderfassungseinrichtung auswertet. Solche Einrichtungen zur Distanzbestimmung sind dem Fachmann bekannt und können beispielsweise eine ultraschallbasierte Bestimmung oder eine Distanzbestimmung unter Anwendung anderer physikalischer Messprinzipien für die Distanzbestimmung ermöglichen.

Weiter kann, wenn die Distanz bestimmt wurde, ein Distanzsignal erzeugt werden, welches den Wert der Distanz repräsentiert.

Hierdurch ergibt sich in vorteilhafter Weise ein weiter verbesserter Betrieb des Schienenfahrzeugs, insbesondere eine weitere Verbesserung der Betriebssicherheit und/oder des Fahrkomforts, da dann ein Betrieb von einem System des Schienenfahrzeugs zusätzlich in Abhängigkeit dieser Distanz gesteuert werden kann. Beispielsweise kann geprüft werden, ob die Distanz einer vorbestimmten Distanz entspricht oder in einem vorbestimmten Distanzintervall liegt. Dann kann eine distanzspezifische Steuerung oder distanzintervallspezifische Steuerung des Betriebs erfolgen.

Auch ist es möglich eine aktuelle Geschwindigkeit des Schienenfahrzeugs und in Abhängigkeit der Distanz dann eine Zeitdauer bis zum Erreichen der Tunneleinfahrt oder -ausfahrt zu bestimmen, wobei dann ein Betrieb von einem System des Schienenfahrzeugs zusätzlich in Abhängigkeit dieser Zeitdauer gesteuert werden kann.

Beispielsweise ist es möglich, eine an die sich durch die Tunneleinfahrt oder -ausfahrt ändernden Umgebungsparameter angepasste Steuerung rechtzeitig, insbesondere in einem vorbestimmten Zeitintervall vor Erreichen der Tunneleinfahrt oder -ausfahrt, zu beginnen, wodurch sichergestellt werden kann, dass rechtzeitig vor Erreichen die geänderte Steuerung erfolgt. Auch kann sichergestellt werden, dass noch solange wie möglich eine an die aktuellen Umgebungsparameter angepasste Steuerung erfolgt. In diesem Fall kann die an die sich ändernden Umgebungsparameter angepasste Steuerung nicht sofort nach Detektion des Vorhandenseins sondern erst zu einem von der Zeitdauer bis zum Erreichen der Tunneleinfahrt bzw.-ausfahrt abhängigen Zeitpunkt begonnen werden.

So ist beispielsweise möglich, mindestens ein Ventil eines Luftkanals, der z.B. Teil einer Klimatisierungseinrichtung des Schienenfahrzeugs, die auch als Klimaanlage bezeichnet werden kann, sein kann, solange wie möglich vor der Einfahrt in einen Tunnel in einem geöffneten Zustand oder solange wie möglich vor der Ausfahrt aus einem Tunnel in einem geschlossenen Zustand zu belassen, und dann rechtzeitig vor der Einfahrt bzw. der Ausfahrt den entsprechenden Zustand zu verändern, also den Luftkanal durch Ansteuerung des Ventils zu verschließen bzw. zu öffnen. Beispielsweise kann das Steuersignal 3.1 Sekunden vor dem Erreichen der Tunneleinfahrt erzeugt werden, wenn angenommen wird, dass die Übertragungszeit zum Ventil 100 ms und das Schließen des Ventils 3 Sekunden benötigt. Beträgt die Fahrzeuggeschwindigkeit 200 km/h, so muss das entsprechende Steuersignal 166.6 m vor der Tunneleinfahrt erzeugt werden.

Ein Minimalzeitwert und ein Maximalzeitwert und ein Maximalzeitwert des Zeitintervalls kann hierbei system- und/oder anwendungsabhängig gewählt werden.

In einer weiteren Ausführungsform wird die Distanz durch Auswertung des mindestens einen Abbilds bestimmt. Dies wurde vorhergehend bereits erläutert. Hierdurch ergibt sich in vorteilhafter Weise, dass zwei Informationen, nämlich eine Information über das Vorhandensein als auch eine Information über die Distanz, durch Auswertung des mindestens einen Abbilds erzeugt werden können, was wiederum eine kostengünstige und bauraumeinsparende Ausbildung einer Vorrichtung zur Durchführung des Verfahrens ermöglicht, da insbesondere keine separate Einrichtung zur Distanzbestimmung vorgesehen werden muss.

In einer weiteren Ausführungsform wird durch mehrere Bilderfassungseinrichtungen jeweils ein Abbild eines räumlichen Bereichs in Fahrtrichtung vor dem Schienenfahrzeug erfasst, wobei durch Auswertung der Abbilder das Vorhandensein der Tunneleinfahrt oder der Tunnelausfahrt zeitlich vor der Einfahrt des Schienenfahrzeugs in den Tunnel oder zeitlich vor der Ausfahrt des Schienenfahrzeugs aus dem Tunnel detektiert wird. In diesem Fall kann das Schienenfahrzeug mehrere Bilderfassungseinrichtungen umfassen, die im oder am Schienenfahrzeug angeordnet sind. Die mehreren Bilderfassungseinrichtungen können hierbei jeweils eine Erfassungseinrichtung einer Sensormenge sein. Erfassungsbereiche dieser Bilderfassungseinrichtungen können sich hierbei überlappen, wobei der überlappende Bereich insbesondere auch den Bereich in Fahrtrichtung vor dem Schienenfahrzeug umfasst.

Diese mehreren Bilderfassungseinrichtungen können Bilderfassungseinrichtungen vom gleichen Typ sein, d.h., dass diese Bilderfassungseinrichtungen auf Grundlage des gleichen Messprinzips ein Abbild erzeugen. Beispielsweise kann das Schienenfahrzeug mehrere Kameras, also z.B. CMOS- oder CCD-Kameras, umfassen.

Auch können die Bilderfassungseinrichtungen mehrere Bilderfassungseinrichtungen unterschiedlichen Typs umfassen. Dies kann bedeuten, dass zwei voneinander verschiedene Bilderfassungseinrichtungen jeweils ein Abbild auf Grundlage voneinander verschiedener physikalischer Messprinzipien erzeugen. Beispielsweise kann eine erste Bilderfassungseinrichtung eine Kamera sein, wobei eine weitere Bilderfassungseinrichtung ein Lidar- oder Radar-Sensor zur Erzeugung eines zwei- oder dreidimensionalen Abbilds ist.

Es ist möglich, dass jedes Abbild separat ausgewertet und das Vorhandensein der Tunneleinfahrt bzw. -ausfahrt für jedes Abbild geprüft wird. Dann kann das Vorhandensein der Tunneleinfahrt oder -ausfahrt detektiert werden, wenn diese in mehr als einer vorbestimmten Prozentzahl aller Abbilder detektiert wird. Wird die Tunneleinfahrt oder -ausfahrt nicht in dieser vorbestimmten Prozentzahl von Abbildern detektiert, so wird kein Vorhandensein einer solchen Einfahrt oder Ausfahrt detektiert.

Selbstverständlich ist es auch möglich, die Tunneleinfahrt oder -ausfahrt nur dann zu detektieren, wenn diese in allen Abbildern, die von den mehreren Bilderfassungseinrichtungen erzeugt werden, detektiert wird. Ansonsten wird keine Tunneleinfahrt oder -ausfahrt detektiert.

Hierdurch erhöht sich in vorteilhafter Weise eine Robustheit der Detektion, wodurch auch die Zuverlässigkeit des Verfahrens, also die Zuverlässigkeit der Detektion, in vorteilhafter Weise verbessert wird.

In einer weiteren Ausführungsform werden die von den Bilderfassungseinrichtungen erzeugten Abbilder fusioniert, wobei durch Auswerten des fusionierten Abbilds das Vorhandensein der Tunneleinfahrt oder der Tunnelausfahrt detektiert wird. Hierbei kann der Fachmann geeignete Verfahren zur Fusionierung von Abbildern anwenden. Somit werden nicht alle oder eine Vielzahl von durch unterschiedliche Bilderfassungseinrichtungen erzeugte Abbilder ausgewertet, sondern nur ein einzelnes fusioniertes Abbild. Hierdurch kann ein Rechenaufwand zur Detektion der Tunneleinfahrt oder -ausfahrt reduziert werden, insbesondere wenn die Fusionierung weniger Rechenaufwand benötigt als die Auswertung einer Vielzahl von Abbildern. Gleichzeitig wird die Zuverlässigkeit der Detektion in vorteilhafter Weise erhöht.

In einer weiteren Ausführungsform ist mindestens eine der Bilderfassungseinrichtungen eine CMOS- oder CCD-Kamera und mindestens eine weitere Bilderfassungseinrichtung ein Lidar- oder ein Radarsensor, wobei dieser ein zwei- oder dreidimensionales Abbild erzeugen kann.

Es ist weiter möglich, dass zwei oder mehr als zwei der mehreren Bilderfassungseinrichtungen die Bilderfassungseinrichtungen eines Stereokamerasystems sind. In diesem Fall ist es möglich, dass das Schienenfahrzeug zwei oder mehr als zwei Bilderfassungseinrichtungen umfasst, wobei mindestens zwei oder genau zwei dieser Bilderfassungseinrichtungen Teil eines Stereokamerasystems sind.

In diesem Fall ist es weiter möglich, dass das von dem Stereokamerasystem erzeugte Abbild, insbesondere das mit diesem Stereokamerasystem erzeugte dreidimensionale Abbild, mit einem zweidimensionalen Abbild mindestens einer weiteren Bilderfassungseinrichtung fusioniert wird. Dies kann also bedeuten, dass vor der Fusionierung aus den zweidimensionalen Abbildern der Bilderfassungseinrichtung des Stereokamerasystems ein dreidimensionales Abbild erzeugt wird, welches dann mit mindestens einem weiteren Abbild fusioniert wird.

Auch ist es in diesem Fall möglich, dass das vom Stereokamerasystem erzeugte dreidimensionale Abbild ausgewertet wird, um das Vorhandensein einer Tunneleinfahrt oder Tunnelausfahrt zu detektieren. In diesem Fall kann also das derart erzeugte dreidimensionale Abbild das Abbild der mindestens einen Bilderfassungseinrichtung bezeichnen.

Durch die Verwendung der vorhergehend angeführten Bilderfassungseinrichtungen ergibt sich in vorteilhafter Weise eine einfache Herstellung einer Vorrichtung zur Detektion der Tunneleinfahrt oder der Tunnelausfahrt, da diese Bilderfassungseinrichtungen in der Regel gut verfügbar und teilweise bereits im Schienenfahrzeug vorhanden sind.

In einer weiteren Ausführungsform werden die Tunneleinfahrt oder die Tunnelausfahrt durch Verfahren zur Formerkennung oder durch Verfahren des maschinellen Lernens detektiert. Entsprechende Verfahren sind dem Fachmann hierbei bekannt. Hierdurch ergibt sich in vorteilhafter Weise eine zuverlässige Detektion, insbesondere für verschiedene Lichtbedingungen. Ein bevorzugtes Verfahren des maschinellen Lernens ist die Verwendung eines neuronalen Netzes, welches vorab trainiert ist, in einem oder mehreren Abbild(ern) das Vorhandensein einer Tunneleinfahrt oder Tunnelausfahrt zu detektieren.

Erfindungsgemäß vorgeschlagen wird ein Verfahren zum Betrieb eines Schienenfahrzeugs. Hierbei wird ein räumlicher Bereich in Fahrtrichtung vor dem Schienenfahrzeug durch mindestens eine Bilderfassungseinrichtung in mindestens ein Abbild abgebildet, wobei mindestens ein Steuersignal für mindestens ein Schienenfahrzeugsystem erzeugt wird, falls zeitlich vor der Einfahrt des Schienenfahrzeugs in einen Tunnel das Vorhandensein einer Tunneleinfahrt oder zeitlich vor der Ausfahrt des Schienenfahrzeugs aus dem Tunnel das Vorhandensein einer Tunnelausfahrt mit einem Verfahren zur Detektion einer Tunneleinfahrt oder einer Tunnelausfahrt gemäß einer der in dieser Offenbarung beschriebenen Ausführungsformen detektiert wird.

Das Steuersignal kann hierbei ebenfalls zeitlich vor der Einfahrt bzw. zeitlich vor der Ausfahrt erzeugt werden.

Ein Schienenfahrzeugsystem kann insbesondere ein Fahrerassistenzsystem des Schienenfahrzeugs sein, insbesondere zur Einstellung von fahrdynamischen Eigenschaften oder Parameter wie z.B. einer Geschwindigkeit. Auch kann ein Schienenfahrzeugsystem ein System sein, welches nicht fahrdynamische Eigenschaften oder Parameter des Schienenfahrzeugs, beispielsweise Eigenschaften eines Passagierraums des Schienenfahrzeugs, wie z.B. eine Temperatur oder einen Beleuchtungszustand, einstellt. Das Schienenfahrzeugsystem kann hierbei mindestens eine Steuereinrichtung umfassen, die im oder am Schienenfahrzeug angeordnet ist. Weiter kann das Schienenfahrzeugsystem mindestens einen Aktor umfassen, der ebenfalls im oder am Schienenfahrzeug angeordnet ist. Dieser Aktor kann z.B. von der Steuereinrichtung gesteuert werden. Das Steuersignal kann von einer Auswerteeinrichtung erzeugt werden, die das mindestens eine Abbild auswertet. Weiter kann das Steuersignal an das Schienenfahrzeugsystem, insbesondere die Steuereinrichtung dieses Schienenfahrzeugsystems übertragen werden. Hierzu können die entsprechenden Einrichtungen daten- und/oder signaltechnisch verbunden sein, beispielsweise über ein Bussystem.

Es ist vorstellbar, dass das Steuersignal zusätzlich zu Informationen über das Vorhandensein einer Tunneleinfahrt oder -ausfahrt auch Informationen über eine Distanz zur Tunneleinfahrt bzw. zur Tunnelausfahrt umfasst. Hierzu kann zusätzlich zum Vorhandensein auch - wie vorhergehend erläutert - die Distanz bestimmt werden.

Auch ist es möglich, dass ein distanz- oder distanzbereichsspezifisches Steuersignal erzeugt wird.

Hierdurch ergibt sich in vorteilhafter Weise ein verbesserter Betrieb des Schienenfahrzeugs, insbesondere durch die rechtzeitige Anpassung des Betriebs an die sich durch die Tunneleinfahrt oder Tunnelausfahrt verändernden Umgebungsparameter.

Weiter ist das Schienenfahrzeugsystem ein Stromabnehmersteuersystem oder eine Klimaanlage des Schienenfahrzeugs.

Auch kann das Schienenfahrzeugsystem eine Lüftungsanlage des Schienenfahrzeugs sein.

Die Klimaanlage oder Lüftungsanlage kann hierbei mindestens einen Luftkanal umfassen, der einen Innenraum des Schienenfahrzeugs mit einer äußeren Umgebung verbindet oder Teil einer solchen Verbindung ist. Weiter kann die Anlage mindestens ein Ventil und/oder mindestens eine Klappe umfassen, durch welches dieser Luftkanal in einen geöffneten oder einen geschlossenen Zustand versetzbar ist. Allgemein gesprochen kann ein Öffnungszustand des Luftkanals einstellbar sein. Insbesondere kann ein geschlossener Zustand, in dem der Innenraum nicht über den Luftkanal fluidtechnisch mit der äußeren Umgebung verbunden ist, oder ein geöffneter Zustand, in dem der Innenraum über den Luftkanal fluidtechnisch mit der äußeren Umgebung verbunden ist, eingestellt werden. Auch Zwischenzustände können einstellbar sein. Zur Einstellung kann das Schienenfahrzeug, insbesondere die Anlage, ein geeignetes Mittel zum Einstellen umfassen.

In Abhängigkeit des wie vorhergehend erläutert erzeugten Steuersignals kann dann der Öffnungszustand des Luftkanals auf einen vorbestimmten Zustand eingestellt werden, z.B. der mindestens eine Luftkanal in einen geöffneten oder geschlossenen Zustand versetzt werden, z.B. durch ein entsprechendes Ansteuern des Ventils. Dies kann bedeuten, dass der Öffnungszustand verändert wird, wenn er nicht dem vorbestimmten Zustand entspricht. Wird z.B. das Vorhandensein einer Tunneleinfahrt detektiert, so kann der Öffnungszustand des Luftkanals auf einen tunneleinfahrtspezifischen Zustand, insbesondere auf den geschlossenen Zustand, eingestellt bzw. versetzt, werden, insbesondere nach einer vorbestimmten oder geschwindigkeitsabhängigen Zeitdauer nach dem Detektionszeitpunkt. Wird das Vorhandensein einer Tunnelausfahrt detektiert, so kann der Luftkanal in einen tunnelausfahrtspezifischen Zustand, z.B. einen geschlossenen Zustand oder einen geöffneten Zustand, versetzt werden, insbesondere nach einer vorbestimmten oder geschwindigkeitsabhängigen Zeitdauer nach dem Detektionszeitpunkt. Die geschwindigkeitsabhängige Zeitdauer kann hierbei wie folgend in Bezug auf die Anpresskraft erläutert bestimmt werden, insbesondere zuordnungsbasiert oder distanzbasiert.

So ist es möglich, dass in Abhängigkeit der Distanz und gegebenenfalls einer Fahrzeuggeschwindigkeit ein Zeitpunkt des Öffnens bzw. Schließens bestimmt und dann der Luftkanal zu diesem entsprechenden Zeitpunkt geöffnet bzw. geschlossen wird.

Es ist weiter möglich, dass nach dem Passieren der Tunneleinfahrt bzw. der Tunnelausfahrt der wie beschrieben für das Passieren oder beim Passieren eingestellte Öffnungszustand wieder verändert wird. Z.B. kann der für das Passieren oder beim Passieren eingestellte geschlossene Zustand wieder in einen geöffneten Zustand verändert werden. Somit ist es möglich, dass der für das Passieren oder beim Passieren einer Tunneleinfahrt eingestellte geschlossene Zustand, der das Spüren und/oder Hören des tunnelbedingten Druckstoßes im Innenraum verhindert, vor dem Erreichen der Tunnelausfahrt wieder in einen geöffneten Zustand verändert wird. Dann kann dieser für das Passieren oder beim Passieren der Tunnelausfahrt wieder in einen geschlossenen Zustand versetzt werden. Das erneute Verändern des nach dem Passieren der Tunneleinfahrt bzw. der Tunnelausfahrt eingestellten Zustands kann insbesondere nach einer vorbestimmten oder geschwindigkeitsabhängigen Zeitdauer erfolgen. Das Verändern kann hierbei mit einer vorbestimmten Geschwindigkeit erfolgen, es kann also ein schnelles oder langsames Öffnen oder Schließen erfolgen. Insbesondere kann die Geschwindigkeit der Veränderung bei einem erneuten Verändern des nach dem Passieren der Tunnelausfahrt eingestellten Zustands höher, vorzugsweise aber niedriger, sein als die Geschwindigkeit der Veränderung bei einem erneuten Verändern des nach dem Passieren der Tunneleinfahrt eingestellten Zustands.

Alternativ oder kumulativ kann der Öffnungszustand druckabhängig, insbesondere druckänderungsabhängig, eingestellt werden. Der Druck kann insbesondere ein Außendruck in der Umgebung, insbesondere auf eine Außenwand, des Schienenfahrzeugs oder ein Innendruck im Innenraum des Schienenfahrzeugs sein. So kann beispielsweise ein geschlossener Zustand eingestellt werden, wenn der Druck oder die Druckänderung größer als ein vorbestimmter Schwellwert ist. Bei einer Fahrt in einem Tunnel kann der Außendruck höher als bei einer Fahrt, die nicht durch einen Tunnel führt, sein.

Weiter alternativ oder kumulativ kann der Öffnungszustand abhängig von einer Kohlendioxidkonzentration im Innenraum des Schienenfahrzeugs eingestellt werden. Diese Konzentration kann z.B. durch mindestens einen Sensor erfasst werden. Beispielsweise kann ein geöffneter oder teilweise geöffneter Zustand eingestellt werden, wenn die Konzentration höher als ein vorbestimmter Schwellwert ist. Generell ist es erwünscht, möglichst wenig einen geschlossenen Zustand, der zu einem Anstieg der Kohlendioxidkonzentration führt, einzustellen. Dies kann in vorteilhafter Weise durch das vorhergehend beschriebene geschwindigkeitsabhängige Einstellen und das erneute Verändern des Öffnungszustands erreicht werden.

Hierdurch ergibt sich in vorteilhafter Weise ein erhöhter Fahrkomfort, da insbesondere verhindert werden kann, dass ein Fahrzeuginsasse eine durch die sich ändernden Umgebungsparameter erzeugte Druckwelle spürt oder hört.

Ist das Schienenfahrzeugsystem ein Stromabnehmersteuersystem, so kann eine Anpresskraft, mit der der Stromabnehmer an eine Oberleitung angedrückt wird, verändert werden, wenn das Vorhandensein der Tunneleinfahrt oder einer Tunnelausfahrt detektiert wird, wobei die Anpresskraft beispielsweise nach einer vorbestimmten oder geschwindigkeitsabhängigen Zeitdauer nach dem Detektionszeitpunkt verändert werden kann, insbesondere auf einen vorbestimmten oder geschwindigkeitsabhängigen Wert. Beispielsweise kann die Anpresskraft erhöht werden, insbesondere wenn das Vorhandensein einer Tunneleinfahrt detektiert wird. Es ist aber auch vorstellbar, dass die Anpresskraft verringert wird, insbesondere wenn das Vorhandensein einer Tunneleinfahrt detektiert wird. Die Veränderung kann entsprechend einem Veränderungsprofil erfolgen, wobei durch dieses Profil eine Zeitdauer der Veränderung und eine zeitliche Veränderung der Anpresskraft vorgegeben sein kann.

So ist es, wie vorhergehend erläutert, z.B. möglich, in Abhängigkeit der Distanz und gegebenenfalls der Fahrzeuggeschwindigkeit einen Zeitpunkt der Veränderung der Anpresskraft zu bestimmen und dann die Anpresskraft zu diesem entsprechenden Zeitpunkt zu verändern, insbesondere zu erhöhen. Die geschwindigkeitsabhängige Zeitdauer kann z.B. basierend auf einer vorbekannten Zuordnung von Geschwindigkeiten zu Zeitdauern bestimmt werden, wobei die Zeitdauer als die Zeitdauer bestimmt wird, die der aktuellen Geschwindigkeit zugeordnet ist. Die aktuelle Geschwindigkeit kann hierbei bestimmt werden, z.B. von einem Geschwindigkeitssensor des Schienenfahrzeugs oder in Abhängigkeit von Ausgangssignalen anderer Sensoren, insbesondere auch durch Auswertung von Abbildern. Alternativ kann die geschwindigkeitsabhängige Zeitdauer bestimmt werden, indem eine Distanz zwischen dem Schienenfahrzeug und der Tunneleinfahrt bestimmt wird und in Abhängigkeit der Distanz und einer Fahrzeuggeschwindigkeit die Zeitdauer bis zum Erreichen der Tunneleinfahrt bestimmt wird. Die geschwindigkeitsabhängige Zeitdauer kann dann dieser Zeitdauer bis zum Erreichen entsprechen oder um einen vorbestimmten Betrag kleiner als diese Zeitdauer sein.

Entsprechend kann die für eine Tunneleinfahrt veränderte, insbesondere erhöhte, Anpresskraft bei der Detektion des Vorhandenseins einer Tunnelausfahrt erneut verändert, insbesondere verringert, werden, insbesondere - entsprechend den vorhergehenden Erläuterungen - nach einer vorbestimmten oder geschwindigkeitsabhängigen Zeitdauer. Z.B. kann die Anpresskraft wieder auf den Wert, der vor dem Erreichen der Tunneleinfahrt eingestellt war, verändert werden. Auch kann die Anpresskraft auf einen vorbestimmten oder geschwindigkeitsabhängigen Wert verändert werden.

Auch ist es möglich, dass in Abhängigkeit der Distanz ein Zeitpunkt der Verringerung der Anpresskraft bestimmt wird und diese dann erst zu diesem Zeitpunkt verändert wird. Allerdings ist es auch möglich, dass eine für eine Tunneleinfahrt oder -ausfahrt veränderte Anpresskraft nach Einfahrt in den Tunnel, also unabhängig von der Detektion des Vorhandenseins einer Tunnelausfahrt, bzw. nach Ausfahrt aus dem Tunnel wieder reduziert wird, z.B. unmittelbar nach der Einfahrt bzw. Ausfahrt oder eine vorbestimmte Zeitdauer nach der Einfahrt bzw. Ausfahrt.

Hierdurch ergibt sich in vorteilhafter Weise eine erhöhte Betriebssicherheit, insbesondere da ein Kontaktverlust zwischen dem Stromabnehmer und der Oberleitung aufgrund der sich verändernden Umgebungsparameter reduziert werden kann, was wiederum für Lichtbögen reduziert.

Weiter vorgeschlagen wird ein Schienenfahrzeug, umfassend mindestens eine Bilderfassungseinrichtung und mindestens eine Auswerteeinrichtung. Diese Auswerteeinrichtung kann als Mikrocontroller oder integrierte Schaltung ausgebildet sein oder eine(n) solche(n) umfassen. Durch die mindestens eine Bilderfassungseinrichtung ist ein räumlicher Bereich in Fahrtrichtung vor dem Schienenfahrzeug in mindestens ein Abbild abbildbar.

Weiter ist durch die Auswertung des mindestens einen Abbilds mittels der Auswerteeinrichtung das Vorhandensein einer Tunneleinfahrt oder einer Tunnelausfahrt zeitlich vor der Einfahrt des Schienenfahrzeugs in den Tunnel oder zeitlich vor der Ausfahrt des Schienenfahrzeugs aus dem Tunnel detektierbar.

Das Schienenfahrzeug ist somit derart konfiguriert, dass ein Verfahren zur Detektion einer Tunneleinfahrt oder einer Tunnelausfahrt gemäß einer der in dieser Offenbarung beschriebenen Ausführungsformen mit den entsprechenden technischen Vorteilen durch das Schienenfahrzeug durchführbar ist.

Weiter ist es möglich, dass das Schienenfahrzeug eine Steuereinrichtung zur Erzeugung eines Steuersignals in Abhängigkeit der Detektion des Vorhandenseins einer Tunneleinfahrt oder einer Tunnelausfahrt umfasst. In diesem Fall ist das Schienenfahrzeug konfiguriert, ein Verfahren zum Betrieb eines Schienenfahrzeugs gemäß einer der in dieser Erfindung offenbarten Ausführungsformen mit den entsprechenden technischen Vorteilen auszuführen. Insbesondere ist mindestens ein Steuersignal für mindestens ein Schienenfahrzeugsystem erzeugbar, falls zeitlich vor der Einfahrt des Schienenfahrzeugs in einen Tunnel das Vorhandensein einer Tunneleinfahrt oder zeitlich vor der Ausfahrt des Schienenfahrzeugs aus dem Tunnel das Vorhandensein einer Tunnelausfahrt detektiert wird, wobei das Schienenfahrzeugsystem ein Stromabnehmersteuersystem des Schienenfahrzeugs ist und eine Anpresskraft, mit der der Stromabnehmer an eine Oberleitung angedrückt wird, nach einer geschwindigkeitsabhängigen Zeitdauer nach einem Detektionszeitpunkt verändert, insbesondere erhöht, wird, wenn das Vorhandensein der Tunneleinfahrt detektiert wird, oder wobei das Schienenfahrzeugsystem eine Klimaanlage oder eine Lüftungsanlage des Schienenfahrzeugs ist, die mindestens einen Luftkanal umfasst, wobei ein Öffnungszustand des Luftkanals nach einer geschwindigkeitsabhängigen Zeitdauer nach dem Detektionszeitpunkt auf einen vorbestimmten Zustand, insbesondere einen geschlossenen Zustand, eingestellt wird, wenn das Vorhandensein der Tunneleinfahrt detektiert wird.

Auch kann die Anpresskraft, mit der der Stromabnehmer an eine Oberleitung angedrückt wird, nach einer geschwindigkeitsabhängigen Zeitdauer nach einem Detektionszeitpunkt verändert, insbesondere verringert, wird, wenn das Vorhandensein der Tunnelausfahrt detektiert wird. Weiter kann der Öffnungszustand des Luftkanals nach einer geschwindigkeitsabhängigen Zeitdauer nach dem Detektionszeitpunkt auf einen vorbestimmten Zustand, insbesondere einen geschlossenen Zustand, eingestellt wird, wenn das Vorhandensein der Tunnelausfahrt detektiert wird.

Weiter kann das Schienenfahrzeug mehrere Bilderfassungseinrichtungen umfassen.

Ebenfalls kann das Schienenfahrzeug mindestens eine steuerbare Einrichtung umfassen, welche durch ein wie vorhergehend erläutert erzeugtes Steuersignal gesteuert werden kann. Z.B. kann das Schienenfahrzeug mindestens ein steuerbares Ventil umfassen, welches durch ein wie vorhergehend erläutert erzeugtes Steuersignal in einen geöffneten oder geschlossenen Zustand versetzt werden kann, wobei im geschlossenen Zustand beispielsweise ein Luftkanal durch das Ventil versperrt und im geöffneten Zustand geöffnet werden kann. Allerdings kann die steuerbare Einrichtung auch eine Lichtquelle umfassen oder als solche ausgebildet sein. Die steuerbare Einrichtung kann Teil eines Schienenfahrzeugsystems sein.

Auch kann das Schienenfahrzeug einen steuerbaren Stromabnehmer umfassen, wobei eine Anpresskraft des Stromabnehmers an eine Oberleitung einstellbar ist.

Weiter ist es vorstellbar, dass durch die Auswerteeinrichtung eine weitere Auswerteeinrichtung des Schienenfahrzeugs auch die Distanz des Schienenfahrzeugs von der Tunneleinfahrt oder der Tunnelausfahrt bestimmbar ist und das Steuersignal, z.B. ein Zeitpunkt der Erzeugung des Steuersignals, dann in Abhängigkeit der Distanz erzeugt wird.

Ebenfalls ist es vorstellbar, dass das Schienenfahrzeug eine Einrichtung zur Bestimmung einer Geschwindigkeit des Schienenfahrzeugs umfasst, wobei das Steuersignal, z.B. ein Zeitpunkt der Erzeugung des Steuersignals, zusätzlich in Abhängigkeit der aktuellen Geschwindigkeit erzeugt werden kann. Weiter kann das Schienenfahrzeug mindestens eines der vorhergehend erläuterten Schienenfahrzeugsysteme umfassen. Diese können in Abhängigkeit des Vorhandenseins und gegebenenfalls der Distanz und weiter gegebenenfalls der Geschwindigkeit gesteuert werden.

Die Erfindung wird anhand von Ausführungsbeispielen näher erläutert. Die Figuren zeigen:
- Fig. 1: ein schematisches Schaubild eines erfindungsgemäßen Schienenfahrzeugs,
- Fig. 2a: ein schematisches Flussdiagramm eines Verfahrens zur Detektion einer Tunneleinfahrt oder einer Tunnelausfahrt,
- Fig. 2b: ein schematisches Flussdiagramm eines erfindungsgemäßen Verfahrens zum Betrieb eines Schienenfahrzeugs,
- Fig. 3a: ein schematisches Schaubild einer Sensormenge in einer ersten Ausführungsform,
- Fig. 3b: ein schematisches Schaubild einer Sensormenge gemäß einer weiteren Ausführungsform und
- Fig. 3c: ein schematisches Schaubild einer Sensormenge gemäß einer weiteren Ausführungsform.

Nachfolgend bezeichnen gleiche Bezugszeichen Elemente mit gleichen oder ähnlichen technischen Merkmalen.

Fig. 1 zeigt ein schematisches Schaubild eines Schienenfahrzeugs 1, welches konfiguriert ist, um ein Verfahren zur Detektion einer Tunneleinfahrt TE oder einer Tunnelausfahrt (nicht dargestellt) des Schienenfahrzeugs 1 zu detektieren.

Weiter ist in Fig. 1 dargestellt, dass in Fahrtrichtung 5 vor dem Schienenfahrzeug 1 ein Tunnel T mit einer Tunneleinfahrt TE angeordnet ist. Ebenfalls dargestellt ist eine Distanz D zwischen dem Schienenfahrzeug und der Tunneleinfahrt TE.

Das Schienenfahrzeug umfasst eine Sensormenge 2 mit mindestens einer oder genau Bilderfassungseinrichtung 3 (siehe Fig. 3a) und einer Steuer- und Auswerteeinrichtung 4, die daten- und/oder signaltechnisch mit den Sensoren 3, 3a, 3b, 3c (siehe Fig. 3a, 3b, 3c) der Sensormenge 2 verbunden ist. Dargestellt ist ein Erfassungsbereich EB der Bilderfassungseinrichtung(en) 3, 3a, 3b, 3c der Sensormenge 2, der - bei einer Ausführungsform mit mehreren Bilderfassungseinrichtung(en) 3, 3a, 3b, 3c - insbesondere ein gemeinsamer Erfassungsbereich EB aller Bilderfassungseinrichtungen 3, 3a, 3b, 3c sein kann.

Durch einen Pfeil 5 ist eine Fahrtrichtung des Schienenfahrzeugs 1 dargestellt. Somit ist aus Fig. 1 ersichtlich, dass durch die Bilderfassungseinrichtungen 3, 3a, 3b, 3c der Sensormenge 2 ein räumlicher Bereich in Fahrtrichtung 5 vor dem Schienenfahrzeug 1 abgebildet werden kann.

Die Steuer- und Auswerteeinrichtung 4 kann dann das mindestens eine Abbild A (siehe Fig. 2a) auswerten, um in dem mindestens einen Abbild A eine Tunneleinfahrt TE zu detektieren. Hierzu können bekannte Verfahren der Bildverarbeitung und -auswertung angewendet werden, insbesondere Verfahren zur Formerkennung und/oder Verfahren des maschinellen Lernens, vorzugsweise neuronale Netze, verwendet werden.

Weiter dargestellt sind ein Stromabnehmer 6 des Schienenfahrzeugs1 und eine Einrichtung 7 zur Einstellung einer Anpresskraft des Stromabnehmers 6 an eine Oberleitung 8. Diese Einrichtung 7 ist daten- und/oder signaltechnisch mit der Auswerteeinrichtung 4 verbunden. Ebenfalls dargestellt ist eine Klimaanlage 9 zur Klimatisierung und/oder Belüftung eines Fahrzeuginnenraums des Schienenfahrzeugs 1.

Diese Einrichtung/Anlage 7, 9 können Aktoren, beispielsweise Motoren oder steuerbare Ventile, umfassen, die durch Steuersignale SS (siehe Fig. 2b) angesteuert werden können. Diese Steuersignale SS können von der Steuer- und Auswerteeinrichtung 4 in Abhängigkeit einer detektierten Tunneleinfahrt TE erzeugt werden.

Selbstverständlich können auch weitere, nicht dargestellte steuerbare Einrichtungen des Schienenfahrzeugs 1, z.B. eine Beleuchtungseinrichtung, daten- und/oder signaltechnisch mit der Auswerteeinrichtung 4 verbunden sein und durch Steuersignale SS angesteuert werden.

Die Steuer- und Auswerteeinrichtung 4 kann beispielsweise als Mikrcontroller ausgebildet sein oder einen solchen umfassen.

Fig. 2a zeigt ein schematisches Flussdiagramm eines erfindungsgemäßen Verfahrens zur Detektion einer Tunneleinfahrt TE (siehe Fig. 1) oder einer Tunnelausfahrt eines Schienenfahrzeugs 1.

In einem ersten Schritt S1 erfolgt ein Abbilden eines räumlichen Bereichs in Fahrtrichtung 5 vor dem Schienenfahrzeug 1 in mindestens ein Abbild A durch mindestens eine Bilderfassungseinrichtung 3, 3a, 3b, 3c einer Sensormenge 2.

In einem zweiten Schritt S2 erfolgt ein Auswerten des mindestens einen Abbilds A, um das Vorhandensein der Tunneleinfahrt TE oder einer Tunnelausfahrt zeitlich vor der Einfahrt des Schienenfahrzeugs 1 in den Tunnel T oder zeitlich vor der Ausfahrt des Schienenfahrzeugs 1 aus dem Tunnel T zu detektieren. Wird eine Tunneleinfahrt TE oder eine Tunnelausfahrt detektiert, so wird ein Detektionssignal DS erzeugt. Wird keine Tunneleinfahrt TE oder keine Tunnelausfahrt detektiert, so wird kein Detektionssignal DS erzeugt.

Fig. 2b zeigt ein schematisches Flussdiagramm eines erfindungsgemäßen Verfahrens zum Betrieb eines Schienenfahrzeugs 1 (siehe Fig. 1). Hierbei entsprechen die ersten beiden Schritte S1, S2 der in Fig. 2b dargestellten Ausführungsform den ersten beiden Schritten S1, S2 der in Fig. 2a dargestellten Ausführungsform.

In einem dritten Schritt S3, der nur dann durchgeführt wird, wenn ein Detektionssignal DS erzeugt wurde (also wenn eine Tunneleinfahrt TE oder eine Tunnelausfahrt zeitlich vor der Einfahrt bzw. Ausfahrt detektiert wurde), wird eine Distanz D (siehe Fig. 1) zwischen dem Schienenfahrzeug 1 und der Tunneleinfahrt TE oder der Tunnelausfahrt bestimmt. In einem vierten Schritt S4 wird dann eine Geschwindigkeit V des Schienenfahrzeugs 1 bestimmt.

In einem fünften Schritt S5 wird dann ein Steuersignal in Abhängigkeit des Detektionssignals DS, der Distanz D und der Fahrzeuggeschwindigkeit V erzeugt. Dies kann bedeuten, dass Eigenschaften des Steuersignals SS in Abhängigkeit des Detektionssignals DS, der Distanz D und der Fahrzeuggeschwindigkeit V eingestellt werden können. Eine solche Eigenschaft kann z.B. ein Zeitpunkt des Beginns der Ausführung einer durch das Steuersignal zu steuernden Funktion sein. Eine weitere Eigenschaft kann eine Höhe eines Sollwerts einer Größe sein, die von einem durch das Steuersignal SS steuerbaren Aktor einer steuerbaren Einrichtung bzw. eines steuerbaren Fahrzeugsystems des Schienenfahrzeugs 1 erzeugt werden soll.

Z.B. kann eine Anpresskraft, mit der der Stromabnehmer 6 an eine Oberleitung 8 angedrückt wird, nach einer geschwindigkeitsabhängigen Zeitdauer nach einem Detektionszeitpunkt verändert werden, wenn das Vorhandensein einer Tunneleinfahrt TE oder eine Tunnelausfahrt detektiert wird (siehe Fig. 1). Alternativ oder kumulativ kann ein Öffnungszustand eines Luftkanals, der einen Fahrzeuginnenraum mit einer äußeren Umgebung des Schienenfahrzeugs 1 verbindet, nach einer geschwindigkeitsabhängigen Zeitdauer nach dem Detektionszeitpunkt auf einen vorbestimmten Zustand eingestellt wird, wenn das Vorhandensein der Tunneleinfahrt TE oder einer Tunnelausfahrt detektiert wird. Der Öffnungszustand kann beispielsweise durch ein Ventil der Klimaanlage 9 eingestellt werden.

Insbesondere ist es also möglich, dass ein Steuersignal SS nur dann erzeugt wird, wenn ein Detektionssignal DS erzeugt wurde. Wird keine Distanz D und/oder keine Fahrzeuggeschwindigkeit V bestimmt, so kann das Steuersignal SS mit vorbestimmten Eigenschaften, insbesondere zu einem vorbestimmten Zeitpunkt, erzeugt werden. Wird die Distanz und/oder die Fahrzeuggeschwindigkeit V bestimmt, so kann die Eigenschaft des Steuersignals zusätzlich in Abhängigkeit dieser Größen bestimmt und eingestellt werden. Es ist natürlich möglich, dass - wenn eine Distanz D und keine Fahrzeuggeschwindigkeit V bestimmt wird - ein Steuersignal SS mit mindestens einer von der Distanz D, nicht aber von der Fahrzeuggeschwindigkeit V, abhängigen Eigenschaft erzeugt wird.

Wird keine Distanz D bestimmt, so kann die geschwindigkeitsabhängige Zeitdauer zuordnungsbasiert bestimmt werden.

Somit sind die Bestimmung der Distanz im vierten Schritt S4 und die Bestimmung der Fahrzeuggeschwindigkeit V im fünften Schritt S5 optional.

Fig. 3a zeigt ein schematisches Schaubild einer Sensormenge 2 gemäß einer ersten Ausführungsform. In dieser Ausführungsform umfasst die Sensormenge 2 eine Bilderfassungseinrichtung 3, die insbesondere als Kamera, beispielsweise CCD-Kamera oder CMOS-Kamera, ausgebildet sein kann. Es ist möglich, dass die Kamera eine Schwarz-Weiß-Kamera, eine Kamera zur Erzeugung von Tiefenbildern oder eine Infrarotkamera, insbesondere eine Kurzwelleninfrarotkamera ist. Auch kann die Bilderfassungseinrichtung 3 ein Lidar-Sensor oder ein Radarsensor zur Erzeugung von zwei- oder dreidimensionalen Abbildern sein. Auch jeder andere Sensor bzw. Sensoren, die Signale basierend auf anderen physikalischen Wirkprinzipien erzeugen, zur Erzeugung von zwei- oder dreidimensionalen Abbildern ist geeignet, z.B. ultraschall- oder elektroimpulsbasierte Sensoren.

Fig. 3b zeigt ein schematisches Schaubild einer Sensormenge 2 gemäß einer weiteren Ausführungsform. Die Sensormenge 2 umfasst eine erste und eine weitere Bilderfassungseinrichtung 3a, 3b. Diese können Bilderfassungseinrichtungen 3a, 3b eines Stereokamerasystems sein. Es ist möglich, durch Auswertung der von dem Stereokamerasystem erzeugten Abbildern A die Distanz D (siehe Fig. 1) zwischen Schienenfahrzeug 1 und Tunneleinfahrt TE zu bestimmen. Hierzu können Verfahren des sogenannten Stereomatching angewendet werden.

Auch ist es möglich, einen Lidar/Radar-Sensor zur Bestimmung der Distanz D zu nutzen, der beispielsweise 4D-Radarinformationen erzeugen kann.

Fig. 3c zeigt ein weiteres schematisches Schaubild einer Sensormenge 2. Diese umfasst eine erste Bilderfassungseinrichtung 3a, eine weitere Bilderfassungseinrichtung 3b, die beispielsweise als CMOS- oder CCD-Kameras ausgebildet sein können. Weiter umfasst die Sensormenge 2 einen Lidar/Radar-Sensor 3c. Die Bilderfassungseinrichtung 3a, 3b bilden wiederum Bilderfassungseinrichtungen eines Stereokamerasystems. Es ist allerdings auch möglich, dass keiner der Sensoren der Sensormenge 2 als CMOS- oder CCD-Kamera ausgebildet ist. Es ist vielmehr auch möglich, dass alle Sensoren als Lidar- oder Radarsensor 3c ausgebildet sind. In der in Fig. 3c dargestellten Ausführungsform sowie bei den vorhergehend erläuterten Ausführungsformen kann anstelle des Lidar/Radar-Sensors 3c - wie vorhergehend erläutert - auch ein Sensor verwendet werden, der Ausgangssignale gemäß einem anderen physikalischen Wirkprinzip erzeugt.

### Bezugszeichenliste

- 1: Schienenfahrzeug
- 2: Sensormenge
- 3: Bilderfassungseinrichtung
- 3a: erste Bilderfassungseinrichtung
- 3b: weitere Bilderfassungseinrichtung
- 3c: Lidar- oder Radar-Sensor
- 4: Steuer- und Auswerteeinrichtung
- 5: Fahrtrichtung
- 6: Stromabnehmer
- 7: Einrichtung zur Einstellung einer Anpresskraft
- 8: Oberleitung
- 9: Klimaanlage
- EB: Erfassungsbereich
- D: Distanz
- T: Tunnel
- TE: Tunneleinfahrt
- S1: erster Schritt
- S2: zweiter Schritt
- S3: dritter Schritt
- S4: vierter Schritt
- S5: fünfter Schritt
- A: Abbild
- DS: Detektionssignal
- V: Fahrtgeschwindigkeit
- SS: Steuersignal

## Patentansprüche

1. Verfahren zum Betrieb eines Schienenfahrzeugs (1), wobei ein räumlicher Bereich in Fahrtrichtung (5) vor dem Schienenfahrzeug (1) durch mindestens eine Bilderfassungseinrichtung (3, 3a, 3b, 3c) in mindestens ein Abbild (A) abgebildet wird, **dadurch gekennzeichnet, dass** durch Auswertung des mindestens einen Abbilds (A) das Vorhandensein einer Tunneleinfahrt (TE) oder einer Tunnelausfahrt zeitlich vor der Einfahrt des Schienenfahrzeugs (1) in den Tunnel (T) oder zeitlich vor der Ausfahrt des Schienenfahrzeugs (1) aus dem Tunnel (T) detektiert wird, wobei mindestens ein Steuersignal (SS) für mindestens ein Schienenfahrzeugsystem erzeugt wird, falls zeitlich vor der Einfahrt des Schienenfahrzeugs (1) in einen Tunnel (T) das Vorhandensein einer Tunneleinfahrt (TE) oder zeitlich vor der Ausfahrt des Schienenfahrzeugs (1) aus dem Tunnel (T) das Vorhandensein einer Tunnelausfahrt detektiert wird, wobei das Schienenfahrzeugsystem ein Stromabnehmersteuersystem des Schienenfahrzeugs (1) ist und eine Anpresskraft, mit der ein Stromabnehmer (6) an eine Oberleitung (8) angedrückt wird, nach einer geschwindigkeitsabhängigen Zeitdauer nach einem Detektionszeitpunkt verändert wird, wenn das Vorhandensein der Tunneleinfahrt (TE) detektiert wird, oder wobei das Schienenfahrzeugsystem eine Klimaanlage (9) oder eine Lüftungsanlage des Schienenfahrzeugs (1) ist, die mindestens einen Luftkanal umfasst, wobei ein Öffnungszustand des Luftkanals nach einer geschwindigkeitsabhängigen Zeitdauer nach dem Detektionszeitpunkt auf einen vorbestimmten Zustand eingestellt wird, wenn das Vorhandensein der Tunneleinfahrt (TE) detektiert wird.

2. Verfahren nach Anspruch 1, **dadurch gekennzeichnet, dass** eine Distanz (D) zwischen dem Schienenfahrzeug (1) und der Tunneleinfahrt (TE) oder der Tunnelausfahrt bestimmt wird, falls das Vorhandensein einer Tunneleinfahrt (TE) oder einer Tunnelausfahrt detektiert wurde.

3. Verfahren nach Anspruch 2, **dadurch gekennzeichnet, dass** die Distanz (D) durch Auswertung des mindestens einen Abbilds (A) bestimmt wird.

4. Verfahren nach einem der vorangegangenen Ansprüche, **dadurch gekennzeichnet, dass** durch mehrere Bilderfassungseinrichtungen (3, 3a, 3b, 3c) jeweils ein Abbild (A) des räumlichen Bereichs in Fahrtrichtung (5) vor dem Schienenfahrzeug (1) erfasst wird, wobei durch Auswertung der Abbilder (A) das Vorhandensein einer Tunneleinfahrt (TE) oder einer Tunnelausfahrt zeitlich vor der Einfahrt des Schienenfahrzeugs (1) in den Tunnel (T) oder zeitlich vor der Ausfahrt des Schienenfahrzeugs aus dem Tunnel (T) detektiert wird.

5. Verfahren nach Anspruch 4, **dadurch gekennzeichnet, dass** die von den Bilderfassungseinrichtungen (3, 3a, 3b, 3c) erzeugten Abbilder (A) fusioniert werden, wobei durch Auswertung des fusionierten Abbilds das Vorhandensein der Tunneleinfahrt (TE) oder der Tunnelausfahrt detektiert wird.

6. Verfahren nach Anspruch 4 oder 5, **dadurch gekennzeichnet, dass** mindestens eine der Bilderfassungseinrichtungen (3, 3a, 3b, 3c) eine CMOS- oder CCD-Kamera (3, 3a, 3b) und mindestens eine weitere Bilderfassungseinrichtung ein LIDAR- oder ein Radar-Sensor (3c) ist.

7. Verfahren nach einem der vorangegangenen Ansprüche, **dadurch gekennzeichnet, dass** die Tunneleinfahrt (TE) oder Tunnelausfahrt durch Verfahren zur Formerkennung oder durch Verfahren des maschinellen Lernens detektiert werden.

8. Schienenfahrzeug umfassend mindestens eine Bilderfassungseinrichtung (3, 3a, 3b, 3c) und mindestens eine Auswerteeinrichtung (4), wobei durch die mindestens eine Bilderfassungseinrichtung (3, 3a, 3b, 3c) ein räumlicher Bereich in Fahrtrichtung (5) vor dem Schienenfahrzeug (1) in mindestens ein Abbild (A) abbildbar ist, **dadurch gekennzeichnet, dass** durch die Auswertung des mindestens einen Abbilds (A) mittels der Auswerteeinrichtung (4) das Vorhandensein einer Tunneleinfahrt (TE) oder einer Tunnelausfahrt zeitlich vor der Einfahrt des Schienenfahrzeugs (1) in den Tunnel (T) oder zeitlich vor der Ausfahrt des Schienenfahrzeugs (1) aus dem Tunnel (TE) detektierbar ist, wobei mindestens ein Steuersignal (SS) für mindestens ein Schienenfahrzeugsystem erzeugbar ist, falls zeitlich vor der Einfahrt des Schienenfahrzeugs (1) in einen Tunnel (T) das Vorhandensein einer Tunneleinfahrt (TE) oder zeitlich vor der Ausfahrt des Schienenfahrzeugs (1) aus dem Tunnel (T) das Vorhandensein einer Tunnelausfahrt detektiert wird, wobei das Schienenfahrzeugsystem ein Stromabnehmersteuersystem des Schienenfahrzeugs (1) ist und eine Anpresskraft, mit der ein Stromabnehmer (6) an eine Oberleitung (8) angedrückt wird, nach einer geschwindigkeitsabhängigen Zeitdauer nach einem Detektionszeitpunkt erhöht wird, wenn das Vorhandensein der Tunneleinfahrt (TE) detektiert wird, oder wobei das Schienenfahrzeugsystem eine Klimaanlage (9) oder eine Lüftungsanlage des Schienenfahrzeugs (1) ist, die mindestens einen Luftkanal umfasst, wobei ein Öffnungszustand des Luftkanals nach einer geschwindigkeitsabhängigen Zeitdauer nach dem Detektionszeitpunkt auf einen vorbestimmten Zustand eingestellt wird, wenn das Vorhandensein der Tunneleinfahrt (TE) detektiert wird.

## Claims

1. Method for operating a railway vehicle (1), in which a spatial area in the direction of travel (5) in front of the railway vehicle (1) is depicted by at least one image capturing device (3, 3a, 3b, 3c) in at least one image (A) **characterized in that**, by evaluating the at least one image (A), the presence of a tunnel entrance (TE) or a tunnel exit before the railway vehicle (1) enters the tunnel (T) or before the railway vehicle (1) leaves the tunnel (T) is detected, wherein at least one control signal (SS) for at least one railway vehicle system is generated if the presence of a tunnel entrance (TE) is detected before the entry of the railway vehicle (1) into a tunnel (T) or the presence of a tunnel exit is detected before the exit of the railway vehicle (1) from the tunnel (T), wherein the railway vehicle system is a pantograph control system of the railway vehicle (1) and a force of contact with which a pantograph (6) is pressed against an overhead line (8) is changed after a time dependent on the speed after a detection time if the presence of the tunnel entrance (TE) is detected, or wherein the railway vehicle system is an air conditioning system (9) or a ventilation system of the railway vehicle (1), which comprises at least one air duct, where an open state of the air duct is set after a time dependent on the speed after the detection time to a predetermined state if the presence of the tunnel entrance (TE) is detected.

2. Method according to claim 1, **characterized in that** a distance (D) between the railway vehicle (1) and the tunnel entrance (TE) or the tunnel exit is determined if the presence of a tunnel entrance or exit (TE) is detected.

3. Method according to claim 2, **characterized in that** the distance (D) is calculated by evaluating the at least one image (A).

4. Method according to one of the preceding claims, **characterized in that** a plurality of image capture devices (3, 3a, 3b, 3c) each produce an image (A) of the spatial area in the direction of travel (5) in front of the railway vehicle (1), whereby, by evaluating the images (A), the presence of a tunnel entrance (TE) or a tunnel exit before the railway vehicle (1) enters the tunnel (T) or before the railway vehicle exits the tunnel (T) is detected.

5. Method according to claim 4, **characterized in that** the images (A) generated by the image acquisition devices (3, 3a, 3b, 3c) are merged, wherein the presence of the tunnel entrance (TE) or the tunnel exit is detected by evaluating the merged image.

6. Method according to claim 4 or 5, **characterized in that** at least one of the image capture devices (3, 3a, 3b, 3c) is a CMOS or CCD camera (3, 3a, 3b) and at least one other image capture device is a LIDAR or radar sensor (3c).

7. Method according to one of the preceding claims; **characterized in that** the tunnel entrance (TE) or the tunnel exit is detected by pattern recognition methods or by machine learning methods.

8. Rail vehicle comprising at least one image capture device (3, 3a, 3b, 3c) and at least one evaluation device (4), wherein a spatial area in the direction of travel (5) in front of the rail vehicle (1) is depictable by the at least one image capturing device (3, 3a, 3b, 3c) in at least one image (A), **characterized in that** by evaluating the at least one image (A) by means of the evaluation device (4) the presence of a tunnel entrance (TE) or a tunnel exit before the rail vehicle (1) enters the tunnel (T) or before the rail vehicle (1) leaves the tunnel (TE) is detectable, in which at least one control signal (SS) for at least one rail vehicle system can be generated if the presence of a tunnel entrance (TE) is detected before the rail vehicle (1) enters a tunnel (T) or the presence of a tunnel exit is detected before the rail vehicle (1) leaves the tunnel (T), wherein the railway vehicle system is a pantograph control system of the railway vehicle (1) and a force of contact with which a pantograph (6) is pressed against an overhead line (8) is changed after a time dependent on the speed after a detection time if the presence of the tunnel entrance (TE) is detected, or wherein the railway vehicle system is an air conditioning system (9) or a ventilation system of the railway vehicle (1), which comprises at least one air duct, where an open state of the air duct is set after a time dependent on the speed after the detection time to a predetermined state if the presence of the tunnel entrance (TE) is detected.

## Revendications

1. Procédé de fonctionnement d'un véhicule ferroviaire (1), dans lequel une zone spatiale dans le sens de la marche (5) devant le véhicule ferroviaire (1) est representee par au moins un dispositif de capture d'image (3, 3a, 3b, 3c) dans au moins une image (A) **caractérisé en ce qu'**en évaluant l'au moins un image (A) la présence d'une entrée de tunnel (TE) ou d'un sortie du tunnel est détecté avant que le véhicule ferroviaire (1) n'entre dans le tunnel (T) ou avant que le véhicule ferroviaire (1) ne quitte le tunnel (T), dans lequel au moins un signal de commande (SS) pour au moins un système de véhicule ferroviaire est généré si la présence d'un entrée du tunnel (TE) est détectée antérieur à l'entrée du véhicule ferroviaire (1) dans un tunnel (T) ou la présence d'une sortie de tunnel est détectée avant la sortie du véhicule ferroviaire (1) du tunnel (T), dans laquelle le système de véhicule ferroviaire est un système de contrôle de pantographe du véhicule ferroviaire (1) et une force de contact avec laquelle un pantographe (6) est pressé contre une ligne aérienne (8) est modifiée après un temps dépendant de la vitesse après le temps de détection si la présence de l'entrée du tunnel (TE) est détectée, ou dans laquelle le système de véhicule ferroviaire est un système de climatisation (9) ou un système de ventilation du véhicule ferroviaire (1), qui comprend au moins un conduit d'air, dans laquelle un état d'ouverture du conduit d'air est défini après un temps dépendant de la vitesse après le temps de détection à un état prédéterminé si la présence de l'entrée du tunnel (TE) est détectée.

2. Procédé selon la revendication 1, **caractérisé en ce qu'**une distance (D) entre le véhicule ferroviaire (1) et l'entrée du tunnel (TE) ou la sortie du tunnel est déterminée si la présence d'une entrée ou une sortie de tunnel (TE) est détectée.

3. Procédé selon la revendication 2, **caractérisé en ce que** la distance (D) est calculée par évaluation de l'au moins une image (A).

4. Procédé selon l'une des revendications précédentes, caractérisé qu'une pluralité de dispositifs de capture d'image (3, 3a, 3b, 3c) acquièrent chacun une image (A) de la zone spatiale dans le sens de la marche (5) devant le véhicule ferroviaire (1), la présence d'un entrée du tunnel (TE) ou une sortie du tunnel étant détectée avant l'entrée du véhicule ferroviaire (1) dans le tunnel (T) ou avant la sortie du un véhicule ferroviaire provenant du tunnel (T) par évaluant des images (A).

5. Procédé selon la revendication 4, **caractérisé en ce que** les images (A) générées par les dispositifs de capture d'images (3, 3a, 3b, 3c) sont fusionnéesen, la présence de l'entrée du tunnel (TE) ou la sortie du tunnel est détectée par évaluant l'image fusionnée.

6. Procédé selon la revendication 4 ou 5, **caractérisé en ce qu'**au moins l'un des dispositifs de capture d'image (3, 3a, 3b, 3c) est un CMOS ou un CCD Caméra (3, 3a, 3b) et au moins un autre dispositif de capture d'image est un capteur LIDAR ou radar (3c).

7. Procédé selon l'une des revendications précédentes, **caractérisé en ce que** l'entrée du tunnel (TE) ou la sortie du tunnel est détectés par procédés de reconnaissance de forme ou par des procédés d'apprentissage automatique.

8. Véhicule ferroviaire comprenant au moins un dispositif de capture d'images (3, 3a, 3b, 3c) et au moins un dispositif d'évaluation (4), dans lequel par l'au moins un dispositif de capture d'image (3, 3a, 3b, 3c) une zone spatiale dans sens de la marche (5) devant le véhicule ferroviaire (1) peut être représenté dans au moins une image (A), **caractérisé en ce qu'**en évaluant l'au moins une image (A) au moyen du dispositif d'évaluation (4) une présence d'une entrée de tunnel (TE) ou d'une sortie de tunnel est detectable avant l'entrée du véhicule ferroviaire (1) dans le tunnel (T) ou avant la sortie du véhicule ferroviaire (1) depuis le tunnel (TE), dans lequel au moins un signal de commande (SS) pour au moins un système de véhicule ferroviaire peut être généré si, avant que le véhicule ferroviaire (1) entre dans une tunnel (T) ou avant la sortie du véhicule ferroviaire (1) du tunnel (T), la présence d'une entrée de tunnel (TE) ou la présence d'une sortie du tunnel est détectée, dans laquelle le système de véhicule ferroviaire est un système de contrôle de pantographe du véhicule ferroviaire (1) et une force de contact avec laquelle un pantographe (6) est pressé contre une ligne aérienne (8) est modifiée après un temps dépendant de la vitesse après le temps de détection si la présence de l'entrée du tunnel (TE) est détectée, ou dans laquelle le système de véhicule ferroviaire est un système de climatisation (9) ou un système de ventilation du véhicule ferroviaire (1), qui comprend au moins un conduit d'air, dans laquelle un état d'ouverture du conduit d'air est défini après un temps dépendant de la vitesse après le temps de détection à un état prédéterminé si la présence de l'entrée du tunnel (TE) est détectée.
